# EUROPÄISCHE PATENTSCHRIFT

(11) **EP 3 175 923 B1**
(45) Veröffentlichungstag und Bekanntmachung des Hinweises auf die Patenterteilung: **13.05.2020**
(21) Anmeldenummer: 16200186.1
(22) Anmeldetag: 23.11.2016
(51) Int. Cl.: B05B 1/18, B05B 1/02, B05B 1/16, B05B 15/65, B05B 15/50

(54) **BRAUSEKOPF**
SHOWER HEAD
POMME DE DOUCHE

(30) Priorität: 02.12.2015 DE 102015224107
(43) Veröffentlichungstag der Anmeldung: 07.06.2017
(73) Patentinhaber: Hansgrohe SE, 77761 Schiltach (DE)
(72) Erfinder: Butzke, Klaus, 77761 Schiltach (DE); Kalmbach, Marc, 78733 Aichhalden (DE)
(74) Vertreter: Patentanwälte Ruff, Wilhelm, Beier, Dauster & Partner mbB

(56) Entgegenhaltungen:
- CN-Y- 2 778 395
- DE-A1- 10 231 839
- DE-A1-102011 051 864
- DE-B3-102013 224 054
- US-A1- 2013 291 298

## Beschreibung

Die Erfindung bezieht sich auf einen Brausekopf, insbesondere für eine Sanitärbrause, nach dem Oberbegriff des Anspruchs 1. Bei dem Brausekopf kann es sich z.B. um einen Duschbrausekopf, insbesondere für eine Kopf-, Hand- und/oder Seitenbrause, zur Bereitstellung eines Duschstrahls handeln.

Aus der Offenlegungsschrift DE 10 2013 224 051 A1 ist eine Brausebaugruppe mit einem Brausekopfgehäuse und einer Verteilerplatte in dem Brausekopfgehäuse bekannt, an der wahlweise eine von mehreren unterschiedlichen Strahlscheiben montiert werden kann.

In der Offenlegungsschrift DE 10 2011 051 864 A1 ist ein gattungsgemäßer Brausekopf offenbart, der ein Grundgehäuse mit einem Aufnahmerahmen umfasst, in welchen die als Hohlkörper mit einer Fluidkammer ausgebildeten Strahlscheibenelemente einsetzbar sind. Bei diesem bekannten Brausekopf steht die Fluidkammer über eine an ihrem Außenumfang angeordnete, seitliche Zulauföffnung mit einem am Grundgehäuse angeordneten Verteilerelement in Fluidverbindung, das einen benutzerbetätigbar dreh- oder schwenkbar gelagerten Verteilerfinger beinhaltet, mit dem der Benutzer über einen Einlaufstutzen dem Brausekopf zugeführtes Wasser wechselweise oder gleichzeitig den Strahlscheibenelementen zuführen kann.

Die Offenlegungsschrift DE 102 31 839 A1 offenbart eine Dusch- bzw. Badebrause mit einem Wasserzuführungskanal und einem Brausekopf, der als Module wahlweise an den Wasserzuführungskanal lösbar anzuschließende Brausestrahlerzeugungseinrichtungen umfasst, wobei jedes Modul durch ein separates Schaltventil mit dem Wasserzuführungskanal verbindbar ist. Dabei können zum Beispiel ein erstes Modul mit kreisförmiger Stirnfläche auf einer Mittelachse des Brausekopfs sowie ein zweites und drittes Modul mit jeweils kreisringförmiger Stirnfläche in zum ersten Modul konzentrischer Anordnung vorgesehen sein. Die drei Module sind rückseitig offen, wobei je ein Zufuhrkanal aus einer Verteilerkammer eines Wasserverteilgehäuses des Brausekopfs in eines der Module mündet und durch das zugehörige Schaltventil absperrbar ist, das hierzu vom Benutzer zu betätigen ist.

Ein in der Offenlegungsschrift US 2013/0291298 A1 offenbarter Brausekopf besitzt einen Strahlscheibenaufbau aus aneinanderfügbaren, im Querschnitt sechseckigen, hohlen Strahlscheibenelementen, wobei ein mittiges Element als Hauptkörper mit einem zentrischen, rückseitigen Brauseeinlassanschluss dient, an den die anderen Elemente als optionale Hilfselemente mit gegeneinanderliegenden Umfangsseitenflächen angekoppelt werden können, wobei sie über korrespondierende Verbindungsöffnungen mit dem Mittenelement in Fluidverbindung stehen. In den Verbindungsöffnungen des Hauptkörpers sind Absperrventile angeordnet, welche die Verbindungsöffnung bei nicht angekoppeltem Hilfselement absperren und beim Ankoppeln des Hilfselements selbsttätig freigeben. Dazu ist im jeweiligen Hilfselement eine spezielle Hebelmechanik mit Schubstange zur Ventilbetätigung angeordnet.

Der Erfindung liegt als technisches Problem die Bereitstellung eines Brausekopfs der eingangs genannten Art zugrunde, welcher den Stand der Technik verbessert und insbesondere eine große Funktionalität bei leichter Bedienbarkeit ermöglicht.

Die Erfindung löst dieses Problem durch die Bereitstellung eines Brausekopfs mit den Merkmalen des Anspruchs 1.

Bei dem Brausekopf gemäß der Erfindung umfasst der Strahlscheibenaufbau mehrere Strahlscheibenelemente. Die Strahlscheibenelemente sind einzeln an einer Unterseite des Brausegrundkörpers lösbar befestigbar. Darunter ist zu verstehen, dass der Brausegrundkörper und die Strahlscheibenelemente dafür eingerichtet und bestimmt sind, die Strahlscheibenelemente im normalen Gebrauch wiederholt und zerstörungsfrei am Brausegrundkörper anbringen zu können. Des Weiteren bilden die Strahlscheibenelemente jeweils eine Teil-Strahlscheibenfläche einer Gesamt-Strahlscheibenfläche. Die Teil-Strahlscheibenflächen können auch als Teil-Strahlaustrittsflächen und die Gesamt-Strahlscheibenfläche kann auch als Gesamt-Strahlaustrittsfläche bezeichnet werden. Des Weiteren weist der Brausegrundkörper für jedes der Strahlscheibenelemente eine eigene Fluidzuführung auf.

Der Brausekopf erlaubt ein Lösen oder einen Austausch des jeweiligen Strahlscheibenelements einzeln z.B. zur Reinigung bei Verkalkung bzw. Verschmutzung, während das oder die übrigen Strahlscheibenelemente am Brausegrundkörper befestigt bleiben und bei Benutzung weiter mit Fluid mittels ihrer jeweils zugeordneten Fluidzuführung versorgt werden können. Das entfernte Strahlscheibenelement kann somit ohne Demontage des Strahlscheibenaufbaus gereinigt oder entkalkt werden. Außerdem ermöglicht die Erfindung bei Bedarf einen flexiblen Einsatz von Strahlscheibenelementen unterschiedlicher Strahlarten, um in variabler Weise entsprechend unterschiedliche Strahlcharakteristika der Gesamt-Strahlscheibenfläche zu erzielen.

Jede der mehreren Fluidzuführungen kann eine Fluidverbindung unmittelbar oder mittelbar, insbesondere mittels eines oder mehrerer Fluidkanäle, von einem Fluideinlass des Brausegrundkörpers zu einem Fluidauslass des zugeordneten Strahlscheibenelements bei Befestigung am Brausegrundkörper schaffen.

Weiterhin kann die Gesamt-Strahlscheibenfläche mindestens abschnittsweise eben sein. Alternativ oder zusätzlich kann die Gesamt-Strahlscheibenfläche mindestens abschnittsweise konvex oder konkav gewölbt sein. Insbesondere kann die Gesamt-Strahlscheibenfläche derart ausgebildet sein, dass Einzel-Fluidstrahlen von den mehreren Teil-Strahlscheibenflächen in etwa in gleicher Richtung nebeneinander aus dem Brausekopf austreten und einen einheitlichen Gesamt-Fluidstrahl bilden.

Je nach Bedarf können z.B. zwei, drei oder mehr Strahlscheibenelemente vorgesehen sein, insbesondere auch sieben oder noch mehr. Des Weiteren kann mindestens eines, insbesondere jedes, der Strahlscheibenelemente eine Kreissektoren-, Kreisausschnitt- oder Kreissegmentform aufweisen. Mehrere solche Strahlscheibenelemente können dann zueinander benachbart um eine durch die Gesamt-Strahlscheibenfläche definierte Strahlscheibenflächenachse herum nebeneinander angeordnet sein und die Gesamt-Strahlscheibenfläche kann eine Kreisform aufweisen. Alternativ oder zusätzlich kann mindestens eines, insbesondere jedes, der Strahlscheibenelemente eine Rechteckform aufweisen. Mehrere solche Strahlscheibenelemente können dann zueinander benachbart angeordnet sein und die Gesamt-Strahlscheibenfläche kann eine Rechteckform aufweisen. Benachbart bzw. nebeneinander bedeutet, dass die Strahlscheibenelemente lückenlos angeordnet sind oder ein Abstand zwischen zwei Strahlscheibenelementen kleiner als ein vorgegebener Wert ist, z.B. kleiner als 0,5 cm oder kleiner als 0,1 cm. Erfindungsgemäß ist mindestens eines der mehreren Strahlscheibenelemente als Hohlkörper mit einer Fluidkammer ausgebildet. Die Fluidkammer steht einerseits über einen Fluideingangsbereich an einer der Teil-Strahlscheibenfläche gegenüberliegenden Rückseite des Hohlkörpers mit der zugeordneten Fluidzuführung bei am Brausegrundkörper befestigtem oder angebrachtem Strahlscheibenelement in Fluidverbindung und steht andererseits mit einem Fluidauslass in der Teil-Strahlscheibenfläche in Fluidverbindung. Im Übrigen kann der Hohlkörper fluiddicht sein. Zur Abdichtung des Strahlscheibenelements und/oder des Brausegrundkörpers kann eine an der Fluidzuführung angeordnete, relativ kleine Dichtung, wie z.B. ein relativ kleiner Dichtring, ausreichen, so dass kein Fluid von der Fluidzuführung am zugeordneten Strahlscheibenelement vorbei nach außen leckt.

Erfindungsgemäß weist der Brausegrundkörper für mindestens eine der Fluidzuführungen ein eigenes Absperrventil auf, insbesondere für jede der Fluidzuführungen ein eigenes Absperrventil. Das Absperrventil ist zwischen einer Freigabestellung, d.h. Offenstellung, für die zugeordnete Fluidzuführung bei am Brausegrundkörper befestigtem Strahlscheibenelement und einer Absperrstellung, d.h. Schließstellung, für die Fluidzuführung bei vom Brausegrundkörper gelöstem Strahlscheibenelement verstellbar ausgebildet. Bei in seine Freigabestellung verstelltem Absperrventil kann bei Benutzung Fluid durch die Fluidzuführung hindurchfließen oder aus ihr ausmünden. Bei in seine Absperrstellung verstelltem Absperrventil kann kein Fluid durch die Fluidzuführung hindurchfließen. Das Absperrventil ermöglicht bei vom Brausegrundkörper gelöstem Strahlscheibenelement eine weitere bestimmungsgemäße Benutzung des Brausekopfs mit den übrigen am Brausegrundkörper befestigten Strahlscheibenelementen, z.B. während das gelöste Strahlscheibenelement gereinigt wird.

Vorteilhafterweise ist das Absperrventil zur selbsttätigen Verstellung in seine Freigabestellung durch das Befestigen oder Anbringen des zugeordneten Strahlscheibenelements am Brausegrundkörper und zur selbsttätigen Verstellung in seine Absperrstellung durch Lösen des Strahlscheibenelements vom Brausegrundkörper ausgebildet. Somit kann alleine ein Befestigen oder Lösen des Strahlscheibenelements zum Verstellen des Absperrventils ausreichen, was eine intuitive und einfache Bedienung des Brausekopfs erlaubt. Insbesondere umfasst der Brausekopf in einer Ausgestaltung der Erfindung eine mechanische Kopplung zwischen dem Absperrventil und dem zugeordneten Strahlscheibenelement, wobei die mechanische Kopplung zur Verstellung des Absperrventils durch das Strahlscheibenelement ausgebildet ist.

In einer Weiterbildung der Erfindung umfasst der Brausekopf eine, insbesondere selbstverriegelnde, Klickmechanik. Diese dient zur lösbaren Befestigung mindestens eines, insbesondere jedes, der mehreren Strahlscheibenelemente am Brausegrundkörper und ist in einer Anbringrichtung des Strahlscheibenelements druckbetätigbar ausgebildet. Die Anbringrichtung ist die Richtung, in welcher das Strahlscheibenelement gegenüber dem Brausegrundkörper hauptsächlich bei Befestigung oder Anbringung an diesem bewegt wird. Die Klickmechanik erlaubt, das Strahlscheibenelement alleine durch Drücken in Anbringrichtung und Loslassen am Brausegrundkörper zu befestigen und durch nochmaliges Drücken und Loslassen des Strahlscheibenelements die Befestigung vom Brausegrundkörper zu lösen. Die Klickmechanik kann zusätzlich dazu ausgebildet sein, das gelöste Strahlscheibenelement vom Brausekörper wegzubewegen oder auszuwerfen. Somit ist ein werkzeugfreies Befestigen und Lösen des Strahlscheibenelements am und vom Brausegrundkörper möglich. Insbesondere kann die Klickmechanik eine formschlüssige Verbindung zwischen dem Brausegrundkörper und dem Strahlscheibenelement bei Befestigung bilden. Die Klickmechanik kann einer Mechanik zur Befestigung einer SD-Karte in einem SD-Karten-Slot, wie z.B. einer Digitalkamera, entsprechen.

In einer Weiterbildung der Erfindung verläuft die Anbringrichtung mindestens eines, insbesondere jedes, der mehreren Strahlscheibenelemente parallel zu einer Strahlscheibenflächenachse. Die Strahlscheibenflächenachse kann senkrecht zur Gesamt-Strahlscheibenfläche verlaufen. Somit kann das Strahlscheibenelement bei Befestigung mit einer der Teil-Strahlscheibenfläche gegenüberliegenden Rückseite an eine Unterseite des Brausegrundkörpers hinbewegt werden. Insbesondere kann die Unterseite des Brausegrundkörpers eine Anschlagsbegrenzung für das Hinbewegen des Strahlscheibenelemenents an den Brausegrundkörper bilden. Zusätzlich oder alternativ kann die in Anbringrichtung druckbetätigbare Klickmechanik, soweit vorhanden, an der Rückseite des Strahlscheibenelements und/oder der Unterseite des Brausegrundkörpers angeordnet sein. Weiter zusätzlich oder alternativ kann die mechanische Kopplung zwischen dem Absperrventil und dem zugeordneten Strahlscheibenelement, soweit vorhanden, an der Unterseite des Brausegrundkörpers und/oder der Rückseite des Strahlscheibenelements angeordnet sein. Bei einem anschließenden Lösen kann dann das Strahlscheibenelement einfach nach unten vom Brausegrundkörper wegbewegt oder entnommen werden.

In einer Ausgestaltung der Erfindung weist der Brausegrundkörper eine Sicherung zur Festlegung des jeweiligen Strahlscheibenelements am Brausegrundkörper senkrecht zur Strahlscheibenflächenachse auf, insbesondere in radialer Richtung. Somit ist das Strahlscheibenelement nicht nur in oder entgegen der Anbringrichtung festgelegt, sondern auch senkrecht dazu. Dazu kann die Sicherung beispielsweise ein gesondertes Element in Form von einem Außenring umfassen, welcher das Strahlscheibenelement in radialer Richtung von der Strahlscheibenflächenachse weg festlegt. Zusätzlich oder alternativ kann die Sicherung ein gesondertes Element in Form von einem Innenkörper umfassen, welcher das Strahlscheibenelement in radialer Richtung zur Strahlscheibenflächenachse hin festlegt.

In einer Weiterbildung der Erfindung ist mindestens eine, insbesondere jede, der mehreren Fluidzuführungen an der Unterseite des Brausegrundkörpers angeordnet. Die Fluidzuführung kann vorteilhafterweise bei am Brausegrundkörper befestigtem Strahlscheibenelement an der der Teil-Strahlscheibenfläche gegenüberliegenden Rückseite in dieses münden. Diese Anordnung erlaubt einen besonders einfachen Aufbau des Brausegrundkörpers.

In einer Weiterbildung der Erfindung unterscheiden sich mindestens zwei der mehreren Strahlscheibenelemente voneinander in einer Anzahl, einer Anordnung, einer Form und/oder einer Größe bzw. einem Durchmesser von Fluidauslässen in den jeweiligen Teil-Strahlscheibenflächen und sind zur Bereitstellung unterschiedlicher Fluidstrahlarten ausgebildet. Die Fluidstrahlarten können beispielsweise einen Hartstrahl bzw. Massagestrahl, einen Schwall-Strahl und/oder einen Normal-Strahl umfassen. Der Benutzer kann durch Auswahl aus den unterschiedlichen Strahlscheibenelementen und Befestigung dieser am Brausegrundkörper seinen Wünschen oder Bedürfnissen entsprechend unterschiedliche Strahlaustrittsbilder oder Strahlaustrittscharakteristika eines Fluidstrahls realisieren.

Vorteilhafte Ausführungsformen der Erfindung sind in den Zeichnungen dargestellt und werden nachfolgend beschrieben. Hierbei zeigen:
- Fig. 1: eine Perspektivansicht eines Brausekopfs mit einem Brausegrundkörper und mehreren an diesem befestigten Strahlscheibenelementen,
- Fig. 2: eine Perspektivansicht eines vom Brausegrundkörper gelösten Strahlscheibenelements des Brausekopfs der Fig. 1,
- Fig. 3: eine Draufsicht auf eine Rückseite des Strahlscheibenelements der Fig. 2,
- Fig. 4: eine Schnittansicht des Strahlscheibenelements der Fig. 2 längs einer Schnittlinie IV-IV in Fig. 3,
- Fig. 5: eine Perspektivansicht einer alternativen Ausführung eines Brausekopfs mit einem Brausegrundkörper und mehreren Strahlscheibenelementen,
- Fig. 6: eine Perspektivansicht des Brausekopfs der Fig. 5 mit einem der mehreren Strahlscheibenelemente beim Lösen vom Brausegrundkörper,
- Fig. 7: eine Perspektivansicht des Brausekopfs der Fig. 5 ohne das gelöste Strahlscheibenelement der Fig. 6 und
- Fig. 8: eine Perspektivansicht des Brausekopfs der Fig. 5 in einer Variante mit unterschiedlichen Strahlscheibenelementen.

Ein in Fig. 1 gezeigter Brausekopf 1 für eine Sanitärbrause umfasst einen Brausegrundkörper 2 und einen am Brausegrundkörper 2 angeordneten Strahlscheibenaufbau 3. Der Strahlscheibenaufbau 3 selbst umfasst mehrere voneinander getrennte Strahlscheibenelemente 4, in der vorliegenden Ausführungsform drei, wobei in Fig. 1 zwei Strahlscheibenelemente 4 und in Fig. 2 ein weiteres Strahlscheibenelement 4 gezeigt sind. Die Strahlscheibenelemente 4 sind einzeln am Brausegrundkörper 2 zerstörungsfrei lösbar befestigbar. In Fig. 1 sind die beiden Strahlscheibenelemente 4 am Brausegrundkörper 2 befestigt und in Fig. 2 ist das Strahlscheibenelement 4 vom Brausegrundkörper 2 gelöst. Wenn alle drei Strahlscheibenelemente 4 des Strahlscheibenaufbaus 3 am Brausegrundkörper 2 befestigt sind, bilden die Strahlscheibenelemente 4 jeweils eine Teil-Strahlscheibenfläche 5 einer Gesamt-Strahlscheibenfläche, wie sie sich aus Fig. 1 durch die entsprechende Vervollständigung ableitet. Des Weiteren weist der Brausegrundkörper 2 für jedes der Strahlscheibenelemente 4 eine eigene Fluidzuführung 7 auf, wobei in Fig. 1 die Fluidzuführung 7 für das vom Brausegrundkörper 2 gelöste, in Fig. 2 gezeigte Strahlscheibenelement 4 zu erkennen ist.

Der Brausegrundkörper 2 weist einen üblichen, nicht gezeigten Fluideinlass in den Brausekopf 1 auf. Des Weiteren umfasst jedes der Strahlscheibenelemente 4 einen Fluidauslass 17 in Form von mehreren Wasseraustrittsöffnungen aus dem Brausekopf 1 in seiner Teil-Strahlscheibenfläche 5. Jede Fluidzuführung 7 schafft eine Fluidverbindung vom Fluideinlass zum Fluidauslass 17 des zugeordneten Strahlscheibenelements 4 bei Befestigung des Strahlscheibenelements 4 am Brausegrundkörper 2. Außerdem sind die Strahlscheibenelemente 4 voneinander fluidgetrennt, d.h. dass keines der Strahlscheibenelemente 4 eine direkte Fluidverbindung mit den anderen Strahlscheibenelementen 4 aufweist.

Die Gesamt-Strahlscheibenfläche des Brausekopfes 1 ist nach außen konvex gewölbt, d.h. in den Fig. 1 und 4 nach unten. Des Weiteren ist die Gesamt-Strahlscheibenfläche im gezeigten Beispiel von kreisrunder Form und ist derart ausgebildet, dass Einzel-Fluidstrahlen von den mehreren Teil-Strahlscheibenflächen 5 bei Benutzung in etwa in gleicher Richtung nebeneinander aus dem Brausekopf 1 austreten und einen einheitlichen, homogenen Gesamt-Fluidstrahl bilden. Im Detail weist jedes der Strahlscheibenelemente 4 eine Kreissektoren-, Kreisausschnitt- oder Kreissegmentform auf. Die Gesamt-Strahlscheibenfläche definiert eine Strahlscheibenflächenachse 12, welche senkrecht zur Gesamt-Strahlscheibenfläche verläuft. Die Strahlscheibenelemente 4 sind zueinander benachbart um die Strahlscheibenflächenachse 12 herum angeordnet. Jeweils zwischen zwei benachbarten Strahlscheibenelementen 4 ist kein Spalt oder höchstens ein kleiner Spalt, dessen Breite kleiner als 0,5 cm, vorzugsweise kleiner als 0,1 cm, und größer als eine Fertigungstoleranz der Komponenten des Brausekopfs 1 ist.

Der Brausegrundkörper 2 weist eine kreisrunde Zylinderform mit einem zylinderförmigen Innenkörper 21 und mit einem Fortsatz der Mantelfläche in Form eines Außenrings 20 auf. Dadurch bildet der Brausekopf 1 einen zylinderförmigen oder ringförmigen Aufnahmeraum 22 für den Strahlscheibenaufbau 3, d.h. für dessen Strahlscheibenelemente 4. Wenn alle Strahlscheibenelemente 4 am Brausegrundkörper 2 befestigt sind, bilden die Gesamt-Strahlscheibenfläche, der Außenring 20 und der Innenkörper 21 eine bündige, stufenlose Oberfläche.

Eine Anbringrichtung 10 der Strahlscheibenelemente 4 verläuft parallel zur Strahlscheibenflächenachse 12, in Fig. 1 von unten nach oben. Bei der Befestigung eines der Strahlscheibenelemente 4 wird dieses mit einer der Teil-Strahlscheibenfläche 5 gegenüberliegenden Rückseite 23 an eine in Fig. 1 untere Stirnseite oder Unterseite 14 des Brausegrundkörpers 2 voran in den Aufnahmeraum 22 hineinbewegt. Dabei bildet die Unterseite 14 eine Anschlagsbegrenzung für das Hineinbewegen des Strahlscheibenelements 4 in den Aufnahmeraum 22. Wenn das Strahlscheibenelement 4 angebracht ist, liegt es mit seiner Rückseite 23 an der Unterseite 14 des Brausegrundkörpers 2 an. Bei einem anschließenden Lösen des Strahlscheibenelements 4 wird dieses in Fig. 1 nach unten vom Brausegrundkörper 2 wegbewegt und aus dem Aufnahmeraum 22 entnommen.

Weiterhin umfasst der Brausekopf 1 eine in Anbringrichtung 10 druckbetätigbare Klickmechanik 11, die zur lösbaren Befestigung jedes der mehreren Strahlscheibenelemente 4 am Brausegrundkörper 2 ausgebildet ist. Die Klickmechanik 11 ist zwischen oder an der Unterseite 14 des Brausegrundkörpers 2 und der Rückseite 23 des jeweiligen Strahlscheibenelements 4 angeordnet, wie in den Fig. 1 bis 4 zu erkennen. Die Klickmechanik 11 sichert die Strahlscheibenelemente 4 in der zur Anbringrichtung 10 entgegengesetzten Richtung gegen Lösen vom Brausegrundkörper 2. Sie erlaubt, das jeweilige Strahlscheibenelement 4 alleine durch Drücken in Anbringrichtung 10 und Loslassen am Brausegrundkörper 2 zu befestigen und durch nochmaliges Drücken und Loslassen des Strahlscheibenelements 4 die Befestigung am Brausegrundkörper 2 wieder zu lösen. Zusätzlich ist die Klickmechanik 11 dazu ausgebildet, das gelöste Strahlscheibenelement 4 vom Brausegrundkörper 2 in Fig. 1 nach unten wegzubewegen bzw. aus dem Aufnahmeraum 22 auszuwerfen.

Im Detail umfasst die Klickmechanik 11 für jedes Strahlscheibenelement 4 drei starre Rastfortsätze 24, die an der Rückseite 23 des entsprechenden Strahlscheibenelements 4 angeordnet sind, und drei korrespondierende flexible Rastarmpaare 25, die an der Unterseite 14 des Brausegrundkörpers 2 angeordnet sind. Bei Befestigung oder Anbringung eines jeweiligen Strahlscheibenelements 4 am Brausegrundkörper 2 greifen die flexiblen Rastarmpaare 25 mit Rastnasen 26 in Rasträume 27 an den starren Rastfortsätzen 24 ein. Somit bildet die Klickmechanik 11 eine formschlüssige Verbindung zwischen dem Brausegrundkörper 2 und dem entsprechenden Strahlscheibenelement 4. Bei einer erneuten Bewegung des Strahlscheibenelements 4 in Anbringrichtung 10 federn die flexiblen Rastarmpaare 25 von den starren Rastfortsätze 24 weg und die Rastnasen 26 bewegen sich aus den Rasträumen 27 heraus. Somit wird die formschlüssige Verbindung zwischen dem Brausegrundkörper 2 und dem entsprechenden Strahlscheibenelement 4 gelöst.

Zur Festlegung des jeweiligen Strahlscheibenelements 4 am Brausegrundkörper 2 senkrecht zur Strahlscheibenflächenachse 12, insbesondere in radialer Richtung, weist der Brausegrundkörper 2 eine Sicherung 13 auf. Im Detail umfasst die Sicherung 13 den Außenring 20, welcher die befestigten oder angebrachten Strahlscheibenelemente 4 umfangsseitig umgibt und somit in radialer Richtung von der Strahlscheibenflächenachse 12 weg festlegt. Weiterhin umfasst die Sicherung 13 den Innenkörper 21, welcher die angebrachten Strahlscheibenelemente 4 in radialer Richtung zur Strahlscheibenflächenachse 12 hin festlegt. Zusätzlich sichert die Klickmechanik 11 die befestigten Strahlscheibenelemente 4 in radialer Richtung und Drehrichtung um die Strahlscheibenflächenachse 12 herum.

Die Fluidzuführungen 7 sind an der Unterseite 14 des Brausegrundkörpers 2 angeordnet. Von dort führen sie zu den Rückseiten 23 befestigter Strahlscheibenelemente 4 und münden in diese. Auch die Fluidzuführungen 7 sichern das ihnen jeweils zugeordnete Strahlscheibenelement 4 senkrecht zur Strahlscheibenflächenachse 12. Der Brausegrundkörper 2 weist für jede Fluidzuführung 7 ein eigenes Absperrventil 8 auf. Jedes Absperrventil 8 ist zwischen einer Freigabestellung für die zugeordnete Fluidzuführung 7 bei am Brausegrundkörper 2 befestigtem Strahlscheibenelement 4 und einer Absperrstellung für die Fluidzuführung 7 bei vom Brausegrundkörper 2 gelöstem Strahlscheibenelement 4 verstellbar ausgebildet. Wenn eines der Absperrventile 8 in seine Freigabestellung verstellt ist, gibt es bei Benutzung einen Fluidfluss durch die Fluidzuführung 7 hindurch zum zugeordneten Strahlscheibenelement 4 frei. Wenn das Absperrventil 8 in seine Absperrstellung verstellt ist, sperrt es diesen Fluidfluss durch die Fluidzuführung 7 zum zugeordneten Strahlscheibenelement 4 ab. Die Absperrventile 8 ermöglichen, dass der Brausekopf 1 mit den übrigen am Brausegrundkörper 2 befestigten Strahlscheibenelementen 4 weiterhin bestimmungsgemäß benutzt werden kann, wenn eines der mehreren Strahlscheibenelemente 4 vom Brausegrundkörper 2 gelöst ist und z.B. gereinigt wird.

Weiterhin umfasst der Brausekopf 1 zwischen jedem der mehreren Absperrventile 8 und dem diesem zugeordneten Strahlscheibenelement 4 eine mechanische Kopplung 9, die zur Verstellung des Absperrventils 8 durch das Strahlscheibenelement 4 ausgebildet ist. Somit reicht alleine ein Befestigen oder Lösen eines der mehreren Strahlscheibenelemente 4 zum Verstellen des zugeordneten Absperrventils 8 aus. Die mechanischen Kopplungen 9 sind zwischen oder an der Unterseite 14 des Brausegrundkörpers 2 und den Rückseiten 23 der Strahlscheibenelemente 4 angeordnet.

Im gezeigten Beispiel umfasst jede der mechanischen Kopplungen 9 einen Kopplungsstift 28, der an der Rückseite 23 des entsprechenden Strahlscheibenelements 4 angeordnet ist und von dieser in Anbringrichtung 10 absteht. Das zugeordnete Absperrventil 8 umfasst einen Ventilschließkörper 29, der zwischen einer Freigabestellung und einer Absperrstellung entlang der Anbringrichtung 10 verstellbar ist. Wenn das zugeordnete Strahlscheibenelement 4 vom Brausegrundkörper 2 gelöst ist, ist der Ventilschließkörper 29 mindestens bei Benutzung des Brausekopfs 1 in seine Absperrstellung entgegen der Anbringrichtung 10 kraftbeaufschlagt. Wenn das Strahlscheibenelement 4 am Brausegrundkörper 2 befestigt wird oder ist, schiebt oder hält der Kopplungsstift 28 den Ventilschließkörper 29 in der Freigabestellung.

Die Strahlscheibenelemente 4 sind als Hohlkörper 15 mit einer Fluidkammer 16 ausgebildet, wie in Fig. 4 zu erkennen. Die Fluidkammer 16 steht einerseits mit der zugeordneten Fluidzuführung 7 bei am Brausegrundkörper 2 befestigtem oder angebrachtem Strahlscheibenelement 4 in Fluidverbindung und steht andererseits mit dem Fluidauslass 17 in der Teil-Strahlscheibenfläche 5 in Fluidverbindung. Im Übrigen ist der Hohlkörper 15 fluiddicht. Des Weiteren umfasst der Brausekopf 1 für jede Fluidzuführung 7 oder jedes Strahlscheibenelement 4 eine Dichtung, so dass bei Benutzung kein Fluid von der Fluidzuführung 7 am zugeordneten Strahlscheibenelement 4 vorbei nach außen fließen kann, sondern nur durch den Hohlkörper 15 hindurch.

Im Detail weist der Hohlkörper 15 einen Fluideingangsbereich 30 an der Rückseite 23 auf, wie in den Fig. 2 bis 4 zu erkennen. Bei am Brausegrundkörper 2 befestigtem Strahlscheibenelement 4 mündet die zugeordnete Fluidzuführung 7 in den Fluideingangsbereich 30. Des Weiteren steht der Fluideingangsbereich 30 mit der Fluidkammer 16 in Fluidverbindung. Am strömungsabwärtigen Ende des Fluideingangsbereichs 30 ist eine Strömungsumlenkkontur oder -fläche 31 angeordnet. Die Strömungsumlenkkontur 31 ist dazu ausgebildet, den Fluidfluss von der Fluidzuführung 7 in die Fluidkammer 16 umzulenken, insbesondere um mindestens 90°. Damit wird eine gleichmäßige Fluidverteilung in der Fluidkammer 16 und infolgedessen ein gleichmäßiger Fluidausfluss aus dem Fluidauslass 17 in Form eines den Wasseraustrittsöffnungen des Strahlscheibenelements 4 entsprechenden Brausefluidstrahls erreicht.

Die Fig. 5 bis 7 bzw. 8 zeigen je einen weiteren erfindungsgemäßen Brausekopf 1', wobei zum leichteren Verständnis nicht nur identische, sondern auch funktionell äquivalente Elemente mit gleichen Bezugsziffern versehen sind wie in der oben erläuterten Ausführungsform, auf deren Beschreibung insoweit verwiesen werden kann. Im Unterschied zum Strahlscheibenaufbau 3 der Ausführungsform der Fig. 1 bis 4 umfasst das Ausführungsbeispiel der Fig. 5 bis 7 einen Strahlscheibenaufbau 3' mit sieben Strahlscheibenelementen 4a'. Des Weiteren ist eine Gesamt-Strahlscheibenfläche 6' eben, die aus Teil-Strahlscheibenflächen 5a', 5b' der am Brausegrundkörper 2' einzeln lösbar befestigbaren Strahlscheibenelemente 4a', 4b' gebildet ist.

In den Fig. 5 bis 7 ist zu erkennen, wie eines der mehreren Strahlscheibenelemente 4a' sukzessive entgegen der Anbringrichtung 10 vom Brausegrundkörper 2' gelöst und abgenommen wird. Der Einfachheit halber sind in Fig. 7 die Fluidzuführung und die Klickmechanik an einer Unterseite 14' des Brausegrundkörpers 2' nicht gezeigt.

Im Ausführungsbeispiel von Fig. 8 umfasst der Strahlscheibenaufbau 3' fünf gleichartige Strahlscheibenelemente 4a' und zwei von diesen unterschiedliche Strahlscheibenelemente 4b'. Die Fluidauslässe 17a' der Strahlscheibenelemente 4a' unterscheiden sich von den Fluidauslässen 17b' der Strahlscheibenelemente 4b' in einer Anzahl, einer Anordnung und/oder einer Größe von Wasseraustrittsöffnungen und sind zur Bereitstellung unterschiedlicher Fluidstrahlarten ausgebildet. In anderen Ausführungsformen können beliebige andere Kombinationen von Strahlscheibenelementen mit jeweils zugehöriger Strahlart zur Bildung der Gesamt-Strahlscheibenfläche eingesetzt werden. In weiteren, nicht gezeigten, alternativen Ausführungsformen der Erfindung umfasst der Strahlscheibenaufbau vier, fünf, sechs, acht, neun oder mindestens zehn Strahlscheibenelemente und/oder die Gesamt-Strahlscheibenfläche ist nach innen konkav gewölbt. In den gezeigten Ausführungsformen weisen die Strahlscheibenelemente jeweils eine Kreissektoren-, Kreisausschnitt- oder Kreissegmentform auf und die Gesamt-Strahlscheibenfläche weist eine Kreisform auf. Alternativ kann mindestens eines, insbesondere jedes, der Strahlscheibenelemente eine andere Form aufweisen. So kann z.B. jedes der Strahlscheibenelemente eine Rechteckform aufweisen. Dann können die Strahlscheibenelemente zueinander benachbart angeordnet sein und die Gesamt-Strahlscheibenfläche kann eine Rechteckform aufweisen. Des Weiteren sind in den gezeigten Ausführungsformen die Strahlscheibenelemente direkt nebeneinander angeordnet. Alternativ können die Strahlscheibenelemente einen Abstand von bis zu wenigen Zentimetern zueinander aufweisen, wie z.B. 1 cm bis 2 cm. Weiterhin weist in den gezeigten Ausführungsformen der Brausegrundkörper eine kreisrunde Zylinderform auf. Alternativ kann der Brausegrundkörper eine andere Form aufweisen, die insbesondere mit der Form des Strahlscheibenaufbaus oder der Gesamt-Strahlscheibenfläche korrespondieren kann.

Weiterhin verläuft in den gezeigten Ausführungsformen die Anbringrichtung parallel zur Strahlscheibenflächenachse. In einer alternativen Ausführungsform kann die Anbringrichtung nicht-parallel zur Strahlscheibenflächenachse verlaufen, insbesondere senkrecht. Entsprechend können der Brausegrundkörper und die Strahlscheibenelemente abgeändert sein. Insbesondere kann die Klickmechanik an anderer Stelle angeordnet sein. Auch können Rastfortsätze am Brausegrundkörper und flexible Rastarmpaare an den Strahlscheibenelementen angeordnet sein. Unabhängig von der Anbringrichtung können die Fluidzuführungen an anderer Stelle angeordnet sein, insbesondere am Außenring und/oder am Innenkörper.

In den gezeigten Ausführungsformen weist der jeweilige Brausekopf die mechanischen Kopplungen auf. Alternativ oder zusätzlich kann der Brausekopf eine andere Art von Kopplung aufweisen, z.B. eine magnetische Kopplung, die zur Verstellung des Absperrventils durch das Strahlscheibenelement ausgebildet ist. Zusätzlich kann für ein anderes der Absperrventile die Kopplung entfallen und selbigem ein benutzerbetätigbares Bedienelement zur Verstellung des Absperrventils zugeordnet sein.

Wie die gezeigten und oben erläuterten Ausführungsformen deutlich machen, stellt die Erfindung einen vorteilhaften Brausekopf zur Verfügung, welcher den Stand der Technik verbessert und insbesondere ein einfaches Lösen oder Austauschen einzelner Strahlscheibenelemente vom Brausegrundkörper ermöglicht, wobei der Brausekopf weiter bestimmungsgemäß benutzt werden kann.

## Patentansprüche

1. Brausekopf, insbesondere für eine Sanitärbrause, mit
- einem Brausegrundkörper (2, 2') und
- einem am Brausegrundkörper angeordneten Strahlscheibenaufbau (3, 3'), der mehrere Strahlscheibenelemente (4, 4a', 4b') umfasst, die einzeln am Brausegrundkörper (2, 2') mit einer Rückseite (23) gegen eine Unterseite (14, 14') des Brausegrundkörpers (2, 2') anliegend lösbar befestigbar sind und jeweils eine der Rückseite (23) gegenüberliegende Teil-Strahlscheibenfläche (5, 5a', 5b') einer Gesamt-Strahlscheibenfläche (6') bilden,
- wobei der Brausegrundkörper (2, 2') für jedes der Strahlscheibenelemente (4, 4a', 4b') eine eigene Fluidzuführung (7) und für mindestens eine der Fluidzuführungen (7) ein Absperrventil (8) aufweist und
- wobei mindestens eines der mehreren Strahlscheibenelemente (4, 4a', 4b') als Hohlkörper (15, 15a', 15b') mit einer Fluidkammer (16) ausgebildet ist,
**dadurch gekennzeichnet, dass**
- das Absperrventil (8) durch das Befestigen und Lösen des zugehörigen Strahlscheibenelements (4, 4a', 4b') zwischen einer Freigabestellung für die zugeordnete Fluidzuführung (7) bei am Brausegrundkörper (2, 2') befestigtem Strahlscheibenelement (4, 4a', 4b') und einer Absperrstellung für die Fluidzuführung (7) bei vom Brausegrundkörper (2, 2') gelöstem Strahlscheibenelement (4, 4a', 4b') selbsttätig verstellbar ausgebildet ist und
- die Fluidkammer (16) einerseits über einen Fluideingangsbereich (30) an der Rückseite (23) des Strahlscheibenelements (4, 4a', 4b') mit der zugeordneten Fluidzuführung (7) bei am Brausegrundkörper (2, 2') befestigtem Strahlscheibenelement (4, 4a', 4b') in Fluidverbindung steht und andererseits mit einem Fluidauslass (17, 17a', 17b') in der Teil-Strahlscheibenfläche (5, 5a', 5b') in Fluidverbindung steht.

2. Brausekopf nach Anspruch 1, **gekennzeichnet durch** eine mechanische Kopplung (9) zwischen dem Absperrventil (8) und dem zugeordneten Strahlscheibenelement (4, 4a', 4b'), die zur Verstellung des Absperrventils (8) durch das Strahlscheibenelement (4, 4a', 4b') ausgebildet ist.

3. Brausekopf nach einem der vorhergehenden Ansprüche, **gekennzeichnet durch** eine Klickmechanik (11), die zur lösbaren Befestigung mindestens eines der mehreren Strahlscheibenelemente (4, 4a', 4b') am Brausegrundkörper (2, 2') dient und in einer Anbringrichtung (10) des Strahlscheibenelements (4, 4a', 4b') druckbetätigbar ausgebildet ist.

4. Brausekopf nach einem der vorhergehenden Ansprüche, **dadurch gekennzeichnet, dass** eine Anbringrichtung (10) mindestens eines der mehreren Strahlscheibenelemente (4, 4a', 4b') parallel zu einer Strahlscheibenflächenachse (12) verläuft.

5. Brausekopf nach Anspruch 4, **dadurch gekennzeichnet, dass** der Brausegrundkörper (2, 2') eine Sicherung (13) zur Festlegung des jeweiligen Strahlscheibenelements (4, 4a', 4b') am Brausegrundkörper (2, 2') senkrecht zur Strahlscheibenflächenachse (12) aufweist.

6. Brausekopf nach einem der vorhergehenden Ansprüche, **dadurch gekennzeichnet, dass** mindestens eine der mehreren Fluidzuführungen (7) an der Unterseite (14, 14') des Brausegrundkörpers (2, 2') angeordnet ist.

7. Brausekopf nach einem der vorhergehenden Ansprüche, **dadurch gekennzeichnet, dass** mindestens zwei der mehreren Strahlscheibenelemente (4a', 4b') sich voneinander in einer Anzahl, einer Anordnung, einer Form und/oder einer Größe von Fluidauslässen (17a', 17b') in den jeweiligen Teil-Strahlscheibenflächen (5a', 5b') unterscheiden und zur Bereitstellung unterschiedlicher Fluidstrahlarten ausgebildet sind.

## Claims

1. Shower head, preferably for a sanitary shower device, comprising
- a shower base body (2, 2') and
- a jet disk structure (3, 3') disposed on the shower base body, which includes a plurality of jet disk elements (4, 4a', 4b'), each element being individually and detachably fixable to the shower base body (2, 2') by way of a rear side (23) thereof bearing on a bottom side (14, 14') of the shower base body (2, 2'), and each forming a partial jet disk surface (5, 5a', 5b') of a total jet disk surface (6') opposite to the rear side (23),
- wherein the shower base body (2, 2') has a distinct fluid supply (7) for each of the jet disk elements (4, 4a', 4b') and has a shut-off valve (8) for at least one of the fluid supplies (7), and
- wherein at least one of the plurality of jet disk elements (4, 4a', 4b') is a hollow body (15, 15a', 15b') having a fluid chamber (16),
**characterized in that**
- the shut-off valve (8) is adjustable in a self-acting manner between an enable position for the assigned fluid supply (7), when the jet disk element (4, 4a', 4b') is fixed to the shower base body (2, 2'), and a shut-off position for the fluid supply (7), when the jet disk element (4, 4a', 4b') is detached from the shower base body (2, 2'), by fixing and attaching the assigned jet disk element (4, 4a', 4b'), and
- the fluid chamber (16) on the one hand is in fluid communication with the assigned fluid supply (7) via a fluid entry region (30) on the rear side (23) of the jet disk element (4, 4a', 4b'), when the jet disk element (4, 4a', 4b') is fixed to the shower base body (2, 2'), and on the other hand is in fluid communication with a fluid outlet (17, 17a', 17b') in the partial jet disk surface (5, 5a', 5b').

2. Shower head according to claim 1, **characterized by** a mechanical coupling (9) between the shut-off valve (8) and the assigned jet disk element (4, 4a', 4b'), which coupling is configured for adjusting the shut-off valve (8) by the jet disk element (4, 4a', 4b').

3. Shower head according to any one of the preceding claims, **characterized by** a snapmechanism (11) which is configured for detachable fixing of at least one of the plurality of jet disk elements (4, 4a', 4b') to the shower base body (2, 2') and is disposed to be operable by pushing in an attachment direction (10) of the jet disk element (4, 4a', 4b').

4. Shower head according to any one of the preceding claims, **characterized in that** an attachment direction (10) of at least one of the plurality of jet disk elements (4, 4a', 4b') extends in parallel to a jet disk surface axis (12).

5. Shower head according to claim 4, **characterized in that** the shower base body (2, 2') includes a safeguard (13) for fixing the respective jet disk element (4, 4a', 4b') to the shower base body (2, 2') perpendicular to the jet disk surface axis (12).

6. Shower head according to any one of the preceding claims, **characterized in that** at least one of the plurality of fluid supplies (7) is disposed on the bottom side (14, 14') of the shower base body (2, 2').

7. Shower head according to any one of the preceding claims, **characterized in that** at least two of the plurality of jet disk elements (4a', 4b') are differing in a number, an arrangement, a shape and/or a size of fluid outlets (17a', 17b') in the respective partial jet disk surfaces (5a', 5b') and are designed for providing different types of fluid jets.

## Revendications

1. Pomme de douche, en particulier pour une douche sanitaire, comportant
- un corps de base de douche (2, 2'), et
- une structure de disque à jet (3, 3') disposée sur le corps de base de douche et comportant plusieurs éléments de disque à jet (4, 4a', 4b') qui peuvent être fixés individuellement et de manière amovible sur le corps de base de douche (2, 2') avec une face arrière (23) reposant contre une face inférieure (14, 14') du corps de base de douche (2, 2') et qui forment chacun une surface de disque à jet partielle (5, 5a', 5b'), opposée à la face arrière (23), d'une surface de disque à jet globale (6'),
dans laquelle
- le corps de base de douche (2, 2') comporte une alimentation en fluide séparée (7) pour chacun des éléments de disque à jet (4, 4a', 4b') et une vanne d'arrêt (8) pour l'une au moins des alimentations en fluide (7), et
- l'un au moins desdits plusieurs éléments de disque à jet (4, 4a', 4b') est réalisé sous forme de corps creux (15, 15a', 15b') ayant une chambre à fluide (16),
**caractérisée en ce que**
- par fixation et détachement de l'élément de disque à jet associé (4, 4a', 4b'), la vanne d'arrêt (8) est automatiquement réglable entre une position de libération pour l'alimentation en fluide associée (7), l'élément de disque à jet (4, 4a', 4b') étant fixé au corps de base de douche (2, 2'), et une position d'arrêt pour l'alimentation en fluide (7), l'élément de disque à jet (2, 2') étant détaché du corps de base de douche (2, 2'), et
- la chambre à fluide (16) est, d'une part, en communication fluidique avec l'alimentation en fluide associée (7) par l'intermédiaire d'une zone d'entrée de fluide (30) sur la face arrière (23) de l'élément de disque à jet (4, 4a', 4b'), l'élément de disque à jet (4, 4a', 4b') étant fixé au corps de base de douche (2, 2'), et est, d'autre part, en communication fluidique avec une sortie de fluide (17, 17a', 17b') dans la surface de disque à jet partielle (5, 5a', 5b').

2. Pomme de douche selon la revendication 1,
**caractérisée par**
un couplage mécanique (9) entre la vanne d'arrêt (8) et l'élément de disque à jet associé (4, 4a', 4b'), qui est conçu pour le réglage de la vanne d'arrêt (8) par l'élément de disque à jet (4, 4a', 4b').

3. Pomme de douche selon l'une des revendications précédentes, **caractérisée par**
un mécanisme à déclic (11) qui sert à fixer de manière amovible l'un au moins desdits plusieurs éléments de disque à jet (4, 4a', 4b') au corps de base de douche (2, 2') et qui est conçu pour être actionné par pression dans une direction de montage (10) de l'élément de disque à jet (4, 4a', 4b').

4. Pomme de douche selon l'une des revendications précédentes, **caractérisée en ce que**
une direction de montage (10) de l'un au moins desdits plusieurs éléments de disque à jet (4, 4a', 4b') s'étend parallèlement à l'axe (12) de la surface de disque à jet.

5. Pomme de douche selon la revendication 4,
**caractérisée en ce que**
le corps de base de douche (2, 2') présente un moyen de blocage (13) permettant d'immobiliser l'élément de disque à jet respectif (4, 4a', 4b') sur le corps de base de douche (2, 2') perpendiculairement à l'axe (12) de la surface de disque à jet.

6. Pomme de douche selon l'une des revendications précédentes, **caractérisée en ce que**
l'une au moins desdites plusieurs alimentations en fluide (7) est disposée sur la face inférieure (14, 14') du corps de base de douche (2, 2').

7. Pomme de douche selon l'une des revendications précédentes, **caractérisée en ce que**
au moins deux desdits plusieurs éléments de disque à jet (4a', 4b') diffèrent l'un de l'autre quant au nombre, à la disposition, à la forme et/ou à la taille des sorties de fluide (17a', 17b') dans les surfaces de disque à jet partielles respectives (5a', 5b') et sont conçus pour fournir différents types de jets de fluide.
